# EUROPÄISCHE PATENTSCHRIFT

(11) **EP 0 139 842 B1**
(45) Veröffentlichungstag und Bekanntmachung des Hinweises auf die Patenterteilung: **08.10.1986**
(21) Anmeldenummer: 84107322.4
(22) Anmeldetag: 26.06.1984
(51) Int. Cl.: H01R 23/70, H01R 13/115

(54) **Buchsenleiste**
Socket terminal
Réglette de douilles

(30) Priorität: 29.07.1983 DE 3327414
(43) Veröffentlichungstag der Anmeldung: 08.05.1985
(73) Patentinhaber: PREH, Elektrofeinmechanische Werke Jakob Preh Nachf. GmbH & Co., 97607 Bad Neustadt (DE)
(72) Erfinder: Reuss, Oswald, D-8741 Unterelsbach (DE)

## Beschreibung

Die Erfindung geht von einer Buchsenleiste nach dem Oberbegriff des Anspruches 1 aus.

Derartige Buchsenleisten sind als sogenannte Peritelevisionsverbindungen bekannt.

Bedingt durch neue Dienste in der Rundfunk-und Fernsehkommunikation, insbesondere im privaten Bereich, gewinnt die Peritelevision an zunehmender Bedeutung. Man denke hierbei nur an neue Anwendungen der Videotechnik, wie z. B. Videorecorder, elektronische Spiele, Videokameras, Videographie, Bildschirmtext, Videotext und vieles andere mehr. Auch die Einführung von Datenverarbeitungsgeräten im Heimbereich zählt hierzu. Der private Fernsehempfänger dient in diesen Anwendungsfällen als Sichtgerät. Diese neuen Dienste bzw. die entsprechenden audiovisuellen Geräte sollen allein oder auch gleichzeitig betrieben werden können. Ausserdem sollen sie für den Laien leicht bedienbar sein. Es bestand deshalb die Notwendigkeit, für die verschiedenen Geräte des audiovisuellen Systems eine universelle Verbindung zu schaffen. Diese Verbindung besteht aus einem Buchsenteil, der am Gerät fest montiert ist, und einem Steckerteil, der sich am Ende eines flexiblen Kabels befindet. Beide Teile weisen zwei Reihen von je 10 Kontakten in gegeneinander versetzter Anordnung auf und einen zusätzlichen Kontakt für die Abschirmung. Diese Abschirmung umgibt den Isolierteil, der die einzelnen Kontakte trägt. Als Kontakte werden Gabelfedern verwendet. Die Belegung der einzelnen Kontakte ist in einer Norm festgelegt. Abhängig von der beabsichtigten Anwendung gibt es vier Kabeltypen, wovon ein Typ alle in der genannten Norm aufgeführten Verbindungen enthält. Ein weiterer Typ enthält alle Video-Verbindungen ausser Audio. Der dritte Typ enthält die Anschlüsse für Audio-und Videosignale jedoch ohne RGB beim Farbfernseher. Der letzte Typ umfasst schliesslich alle Audio-Verbindungen ausser Video.

Aus der DE-OS 24 52 402 ist bereits eine Gabelfeder bekannt, die in einer Kammer einer Buchsenleiste eingesetzt ist. Sie besitzt als ebenes Stanzteil zwei Anschlussteife zu beiden Seiten. In der Mitte ist eine U-förmige Kontaktgabel vorhanden, die über einen Mittelsteg mit einem Streifenteil verbunden ist. An dem Streifenteil schliessen sich beidseitig zwei U-förmige Anschlussfahnen an, deren Enden unten aus dem Gehäuse der Buchsenleiste herausragen. Mit diesen beiden Anschlussfahnen ist die Gabelfeder zusammen mit dem Gehäuse in nur eine gedruckte Schaltungsplatte eingelötet.

Eine Rand-Steckverbindung für gedruckte Schaltungen ist aus der DE-OS 28 51 712 bekannt. Zur Kontaktierung der Leiterbahnen dient eine U-förmige Kontaktgabel, die über einen Steg mit zwei Steckanschlüssen für Anschlussdrähte verbunden ist. Die Anschlussdrähte sind am Ende abisoliert. Gehalten werden die Anschlussdrähte in den Steckanschlüssen durch als federnde Arme ausgebildete Widerhaken, die in Einsteckrichtung des Anschlussdrahtes zur Mitte geneigt angordnet sind.

In der DE- PS 2 104406 ist ebenfalls eine Steckverbindung zur Verbindung zweier Leiterplatten mit einer U-förmigen Gabelfeder beschrieben. Ein Gehäuse besitzt mehrere Kammern, in die jeweils die Gabelfedern eingesetzt sind. Diese Gabelfedern sind aus einem einzigen Stanzteil hergestellt, das an einer Biegekante so gebogen ist, dass zwei im wesentlichen symmetrische Kontaktfederteile entstehen. Ausserdem ist ein Lappen vorgesehen, der dazu dient, beideTeile nach dem Zusammenlegen zusammenzuhalten. Dadurch, dass es sich um eine Steckverbindung zwischen zwei in gleicher Ebene liegenden Leiterplatten handelt, ist kein Anschlussteil erforderlich.

Aufgabe der vorliegenden Erfindung ist es, eine Buchsenleiste nach der eingangs genannten Art zu schaffen, die bei gleicher Anzahl der Kontakte mehrere Anschlussmöglichkeiten mit unterschiedlicher Belegung der Kontakte in mehreren Ebenen gestattet.

Diese Aufgabe wird erfindungsgemäss durch die im Kennzeichnungsteil des Anspruches 1 angegebenen Merkmale gelöst.

Vorteilhafte Ausgestaltungen ergeben sich aus den Unteransprüchen.

Die Erfindung wird nachfolgend für zwei Ausführungsbeispiele anhand der Zeichnungen näher erläutert.

Von den Figuren zeigt
Figur 1 eine perspektivische Vorderansicht einer Buchsenleiste,
Figur 2 eine perspektivische Rückansicht der Buchsenleiste,
Figur 3 eine perspektivische Ansicht zweier in einer Kammer angeordneter Kontaktelemente,
Figur 4 eine im vergrösserten Massstab dargestellte Kammer einer anderen Buchsenleiste in Vorderansicht,
Figur 5 in perspektivischer Ansicht schematisch dargestellt zwei Paar nebeneinander angeordneter Kontaktelemente.

Figur 1 zeigt in perspektivischer Ansicht eine Buchsenleiste, die aus einem länglichen, aus Kunststoff hergestellten Isolierstoffkörper 1 besteht. An den beiden Schmalseiten ist je ein Ansatz 19 angeformt, in dem ein Durchbruch 20 ausgespart ist. An jedem Ansatz angeformt ist auf der Unterseite eine Haltezunge 18, mit der der Isolierstoffkörper in eine in den Figuren nicht dargestellte gedruckte Schaltung eingeschnappt und gehalten werden kann. Mit Hilfe von durch die Durchbrüche gesteckten Schrauben ist der Isolierstoffkörper zusammen mit der gedruckten Schaltung an einem Gehäusechassis befestigt. An der Vorder- seiteistderlsolierstoffkörper1 1 mit einer umlaufenden Vertiefung 21 zur Aufnahme der metallenen Abschirmung des Steckers versehen. Durch die Vertiefung 21 wird im lsolierstoffkörper 1 ein umlaufender Rand 22 und ein Mittelteil 23 gebildet. In die Vertiefung 21 ist als Kontaktelemente eine Gabelfeder eingesetzt, die die Abschirmung des Steckers mit Masse verbindet.

Im Mittelteil 23 sind zwei parallele sich in Längsrichtung des Isolierstoffkörpers erstreckende, gegeneinander versetzte Reihen von Kammern 2 vorgesehen. In die Kammern sind Kontaktelemente 3 in der Form von U-förmigen Gabelfedern eingesetzt. Wenn eine Steckerleiste in die Buchsenleiste eingeführt wird, dann treten die 3,6 mm breiten Messerstifte der Steckerleiste mit den Gabelfedern in elektrischen Kontakt. In der einen Reihe sind zehn Kammern angeordnet, während sich in der anderen reihe ebenfalls zehn Kammern und der zusätzliche Massekontakt befinden.

Die Rückseite des lsolierstoffkörpers 1 ist in Figur 2 in perspektivischer Ansicht dargestellt. Entlang des oberen Längsrandes des Isolierstoffkörpers erstreckt sich in einer ersten Reihe abwechselnd in einer kammartigen Anordnung Stege 7 und Einschnitte 8. Entlang des unteren Längsrandes befinden sich in einer zweiten Reihe ebenfalls in einer kammartigen Anordnung Stege 9 und Einschnitte 10. Beide Reihen sind gegeneinanderversetzt, so dass einem Steg 7 der ersten Reihe ein Einschnitt 10 der zweiten Reihe, bzw. einem Einschnitt 8 der ersten Reihe ein Steg 9 der zweiten Reihe gegenüberliegt. Die Stege sind bezüglich der Längsränder quer hierzu angeordnet und sie erstrecken sich, wie aus Figur 2 entnommen werden kann, bis etwa ein Drittel der Breite des Isolierstoffkörpers 1 und zwar bis dahin, wo sich die Austrittsöffnungen der Kontaktelemente aus dem Isolierstoffkörper befinden.

Figur 3 zeigt in perspektivischer Ansicht ein Paar in einer Kammer angeordneter Kontaktelemente 3 ohne Isolierstoffkörper. Es handelt sich hierbei um sogenannte Gabelfedern. Sie bestehen aus einem U-förmigen Kontaktteil 4, an das sich zwei Anschlussteile 5, 24 und eine Anschlussfahne 6 anschliesst. Das Kontaktelement 3 ist zwischen dem Kontaktteil und dem ersten Anschlussteil 5 mit einer Einschnürung versehen, so dass sich eine erste Sollbiegestelle 11 ergibt. Zwischen dem ersten Anschlussteil 5 und dem zweiten Anschiusstei) 24 befindet sich eine weitere Einschnürung, so dass hierdurch eine zweite Sollbiegestelle 12 gebildet wird. Schliesslich ist die Anschlussfahne 6 und der zweite Anschlussteil 24 durch eine weitere Einschnürung miteinander verbunden. Dies stellt die Befestigungsstelle 13 dar. Das Kontaktelement kann nun je nach Bedarf an den Sollbiegestellen oder auch an der Befestigungsstelle in etwa einem rechten Winkel abgebogen werden.

Um nun die Möglichkeiten der äusseren Beschaltung zu erhöhen, ist erfindungsgemäss in jeder Kammer ein zweites Kontaktelement angeordnet, das zumindest bezüglich des Kontaktteils 4 mit dem ersten Kontaktelement deckungsgleich ist. Die Anschlussfahnen können jedoch verschieden sein, z.B. geeignet für gedruckte Schaltungen, für Drahtanschlüsse usw. Die beiden Kontaktelemente einer Kammer sind an unterschiedlichen Sollbiegestellen umgebogen. So ist ein Kontaktelement an der zweiten Sollbiegestelle gebogen und über den Steg z.B. der ersten Reihe geführt, während das andere Kontaktelement an der ersten Sollbiegestelle gebogen ist und in dem dem Steg gegenüberliegenden Einschnitt der anderen Reihe liegt. Beide Anschlussfahnen liegen damit in unterschiedlichen Ebenen und sie ragen auf unterschiedlichen Seiten aus dem Isolierstoffkörper heraus. Bei den beiden Nachbarkontaktelementen ist es genau umgekehrt.

Ist nun eine erste Reihe von Stegen und Einschnitten vorhanden, so ist z.B. ein Kontaktelement aus der zweiten Kammerreihe an der ersten Sollbiegestelle umgebogen. Das benachbarte Kontaktelement aus der ersten Kammerreihe ist entlang der Kontur des Steges geführt und an der zweiten Sollbiegestelle umgebogen. Die Kontaktfahnen beider Kontaktelemente liegen in verschiedenen Ebenen, wobei das Kontaktelement der ersten Kammerreihe in dem Einschnitt liegt, während die Anschlussfahne des Kontaktelementes der zweiten Kammerreihe auf der Höhe der Oberkante des Steges aus dem Isolierstoffkörper herausragt.

Um die einzelnen Anschlussteile besser und elektrisch sicherer voneinander zu trennen, sind zwischen den einzelnen Anschlussteilen dünne Rippen 15 an den Isolierstoffkörper 1 angeformt. Diese erstrecken sich zwischen den Stegen und Einschnitten der beiden Reihen. In Figur 5 ist dies dargestellt.

Zur Befestigung der Kontaktelemente an dem Isolierstoffkörper sind an den Stegen und in den Einschnitten längsrandseitig Zungen 14 vorgesehen, die verformbar sind und mit deren Hilfe die Kontaktelemente an den Befestigungsstellen 13 festgelegt werden. Die Festlegung erfolgt durch Warmverformung der Zungen z.B. mittels eines Stempels.

Wie aus Figur 2 zu entnehmen ist, ist an jeden Steg ein Stützzapfen 17 angeformt, auf dem sich der Anschlussteil abstützt. Die Stützzapfen befinden sich an dem den Zungen 14 gegenüberliegenden Ende der Stege.

Bei einem ersten Ausführungsbeispiel liegen die beiden Kontaktelemente in den Kammern so, dass sich beide Kontaktteile berühren. Eine weitere zweite Ausführung sieht gemäss Figur 4 vor, dass die Kontaktteile durch Querwände 16 voneinander getrennt sind. Wird der relativ breite Steckerstift eingeführt, so werden beide Kontaktelemente elektrisch miteinander verdunden. Der Steckerstift hat damit die Funktion einer Kontaktbrücke übernommen.

### Bezugszeichenliste

1 Isolierstoffkörper
2 Kammer
3 Kontaktelement
4 Kontaktteil
5 erster Anschlussteil
6 Anschlussfahne
7 Steg in der ersten Reihe
8 Einschnitt in der ersten Reihe
9 Steg in der zweiten Reihe
10 Einschnitt in der zweiten Reihe
11 erste Sollbiegestelle
12 zweite Sollbiegestelle
13 Befestigungsstelle
14 Zunge
15 Rippen
16 Querwand
17 Stützzapfen
18 Haltezunge
19 Ansatz
20 Durchbruch
21 Vertiefung
22 Rand
23 Mittelteil
24 zweiter Anschlussteil

## Patentansprüche

1. Buchsenleiste zur Aufnahme einer mit Messerkontaktstiften versehenen komplementären Steckerleiste
- mit einem länglichen Isolierstoffkörper (1), in dessen in zwei Reihen angeordneten Kammern (2) sich einstückige Kontaktelemente (3) bestehend aus einem Kontaktteil (4) und einem Anschlussteil (5, 24) mit aus dem Isolierstoffkörper (1) herausragenden Anschlussfahnen (6) befinden, wobei der Anschlussteil (5, 24) zwei Sollbiegestellen (11, 12) und eine Befestigungsstelle (13) aufweist,
- mit auf der Rückseite des lsolierstoffkörpers (1) an einem Längsrand (22) angeformten Vielzahl von in einer Reihe liegenden, bezüglich des Längsrandes querlaufenden Stegen (7, 9) in einer kammartigen Anordnung von abwechselnd aufeinanderfolgenden Stegen (7,9) und Einschnitten (8,10),
- mit in einer ersten und in einer zweiten Ebene angeordneten Anschlussfahnen (6), wobei in der ersten Ebene der Anschlussteil (5, 24) der Kontaktelemente (3) der ersten Kammerreihe an der ersten Sollbiegestelle (11) abgewinkelt ist und in dem Einschnitt (8) liegt und wobei in der zweiten Ebene der Anschlussteil (5, 24) der Kontaktelemente (3) der zweiten Kammerreihe an der zweiten Sollbiegestelle (12) abgewinkelt ist und entlang der Kontur des Steges (9) geführt ist, dadurch gekennzeichnet,
dass sich an dem gegenüberliegenden Längsrand der Rückseite des Isolierstoffkörpers (1) eine zweite Reihe von bezüglich des Längsrandes querlaufenden Stegen (9) befindet, wobei die erste Reihe gegenüber der zweiten Reihe so versetzt ist, dass ein Steg (7) der ersten Reihe einem Einschnitt (10) der zweiten Reihe und einem Einschnitt (8) der ersten Reihe ein Steg (9) der zweiten Reihe gegenüberliegen,
und
dass in jeder Kammer (2) des Isolierstoffkörpers zwei bezüglich des Kontaktteils (4) deckungsgleiche Kontaktelemente (3) vorhanden sind, deren aus dem Isolierstoffkörper (1) herausragende Anschlussfahnen (6) nach verschiedenen Seiten abgebogen sind.

2. Buchsenleiste nach Anspruch 1,
dadurch gekennzeichnet,
dass die Stege (7, 9) sich bis zur Austrittsöffnung der Kontaktelemente (3) aus dem Isolierstoffgehäuse (1 ) erstrecken.

3. Buchsenleiste nach Anspruch 1,
dadurch gekennzeichnet,
dass die Stege (7, 9) und die Einschnitte (8, 10) randseitig angeformte, verformbare Zungen (14) zur Festlegung der Kontaktelemente (3) an den Befestigungsstellen (13) aufweisen.

4. Buchsenleiste nach Anspruch 1,
dadurch gekennzeichnet,
dass die Anschlussteile (5) der Kontaktelemente (3) auf der Rückseitedes lsolierstoffkörpers (1) im Zwischenraum zwischen den beiden Stegenreihen durch angeformte Rippen (15) voneinander getrennt sind.

5. Buchsenleiste nach Anspruch 1,
dadurch gekennzeichnet,
dass die beiden Kontaktteile (4) der in einer Kammer (2) liegenden Kontaktelemente (3) sich berühren.

6. Buchsenleiste nach Anspruch 1,
dadurch gekennzeichnet,
dass die beiden Kontaktteile (4) der in einer Kammer (2) liegenden Kontaktelemente (3) durch in die Kammer ragende Querwände (16) voneinander getrennt sind.

7. Buchsenleiste nach einem der Ansprüche 1 bis 6,
dadurch gekennzeichnet,
dass der Kontaktteil (4) des Kontaktelementes (3) U-förmig ausgebildet ist.

8. Buchsenleiste nach Anspruch 1,
dadurch gekennzeichnet,
dass die Sollbiegestellen (11, 12) Verjüngungen im Anschlussteil (5, 24) sind.

9. Buchsenleiste nach Anspruch 1,
dadurch gekennzeichnet,
dass die Stege (7, 9) mit angeformten, vorstehenden Stützzapfen (17) für die Anschlussteile (24) der Kontaktelemente (3) versehen sind.

10. Buchsenleiste nach Anspruch 1,
dadurch gekennzeichnet,
dass die Anschiussfahnen (6) abwechselnd über die Stege (7, 9) geführt sind bzw. in den Einschnitten (8, 10) liegen.

11. Buchsenleiste nach einem der Ansprüche 1-10,
dadurch gekennzeichnet,
dass alle Kontaktelemente (3) aus dem gleichen Stanzteil bestehen, die verschieden abgebogen sind.

## Claims

1. Socket terminal strip for receiving a complementary plug terminal strip, which is provided with knife contact pins, having an elongate insulator (1) in whose chambers (2), which are arranged in two rows, there are provided contact elements (3) which are in one piece and which comprise a contact part (4) and a connecting part (5, 24) with connecting lugs (6) projecting out of the insulator (1), the connecting part (5, 24) having two nominal bending points (11,12) and afasten- ing point (13); having pre-formed at the back of the insulator (1) on a longitudinal edge (22) a plurality of cross-pieces (7, 9), which lie in a row and which run crosswise in respect of the longitudinal edge, in a comb-like arrangement of alternately consecutive cross-pieces (7, 9) and recesses (8,10); having connecting lugs (6) which are arranged in a first and a second plane, where in the first plane the connecting part (5, 24) of the contact elements (3) of the first chamber row is bent at the first nominal bending point (11) and lies in the recess (8) and in the second plane the connecting part (5, 24) of the contact elements (3) of the second chamber row is bent at the second nominal bending point (12) and is guided along the contour of the cross-piece (9), characterised in that located on the opposite longitudinal edge of the rear side of the insulator (1) there is a second row of cross-pieces (9) which run crosswise in respect of the longitudinal edge, the first row being displaced with respect to the second row such that one cross-piece (7) of the first row lies opposite a recess (10) of the second row and a cross-piece (9) of the second row lies opposite a recess (8) of the first row, and in that present in each chamber (2) of the insulator there are two contact elements (3) which in respect of the contact part (4) are non-overlapping and the connecting lugs (6) of which, projecting out of the insulator (1), are bent off to different sides.

2. Socket terminal strip according to claim 1, characterised in that the cross-pieces (7,9) extend as far as the outlet aperture of the contact elements (3) out of the housing (1) of insulating material.

3. Socket terminal strip according to claim 1, characterised in that the cross-pieces (7, 9) and the recesses (8, 10) have deformable tongues (14), which are pre-formed on the edge side, for fixing the contact elements (3) at the fastening points (13).

4. Socket terminal strip according to claim 1, characterised in that the connecting parts (5) of the contact elements (3) are separated from one another at the back of the insulator (1) in the interspace between the two rows of cross-pieces by means of pre-formed ribs (15).

5. Socket terminal strip according to claim 1, characterised in that the two contact parts (4) of the contact elements (3) lying in one chamber (2) meet.

6. Socket terminal strip according to claim 1, characterised in that the two contact parts (4) of the contact elements (3) lying in one chamber (2) are separated from one another by means of transverse walls (16) projecting into the chamber.

7. Socket terminal strip according to one of the claims 1 to 6, characterised in that the contact portion (4) of the contact element (3) is formed so that it is U-shaped.

8. Socket terminal strip according to claim 1, characterised in that the nominal bending points (11,12) are tapers in the connecting part (5, 24).

9. Socket terminal strip according to claim 1, characterised in that the cross-pieces (7, 9) are provided with pre-formed projecting support pins (17) for the connecting parts (24) of the contact elements (3).

10. Socket terminal strip according to claim 1, characterised in that the connecting lugs (6) alternately are guided over the cross-pieces (7,9) or lie in the recesses (8, 10).

11. Socket terminal strip according to any one of the claims 1-10, characterised in that all the contact elements (3), which are bent off differently, are made out of the same stamped part.

## Revendications

1. Réglette à douilles destinée à recevoir une réglette mâle complémentaire à lames de contact, comportant
un corps oblong (1 ) en matière isolante, dans des chambres (2), disposées en deux rangées, duquel se trouvent des éléments (3) de contact d'une seule pièce qui comportent une partie (4) de contact et un tronçon (5,24) de jonction, ainsi que des barrettes (6) de connexion faisant saillie de ce corps (1), le tronçon (5, 24) de jonction présentant deux endroits obligés de pliure (11, 12) et un emplacement de fixation (13),
sur un bord longitudinal (22) de la face postérieure du corps isolant (1 ), des dents (7,9) disposées en une rangée et perpendiculaires à ce bord longitudinal (22) en formant un peigne composé alternativement de ces dents (7,9) et d'encoches (8,10) successives, les barrettes (6) de connexion étant disposées dans un premier et dans un second plan, le tronçon (5, 24) de jonction des éléments (3) de contact de la première rangée de chambres étant coudé dans le premier plan sur son premier endroit de pliure (11 ) et se trouvant dans une encoche (8) et le tronçon (5,24) de jonction des éléments (3) de contact de la seconde rangée de chambres étant coudé dans le second plan sur son second endroit de pliure (12) et suivant le contour des dents (9), caractérisée en ce que
il y a sur le bord longitudinal opposé de la face postérieure du corps isolant (1 ) une seconde rangée de dents (9) perpendiculaires à ce bord longitudinal, la première rangée étant décalée par rapport à cette seconde, de façon qu'une dent (7) de cette première rangée soit en face d'une encoche (10) de la seconde et qu'il y ait en face d'une encoche (8) de la première rangée une dent (9) de la seconde; et
chaque chambre (2) du corps isolant contient deux éléments (3) de contact dont les parties (4) de contact sont superposées et dont les barrettes (6) de connexion, qui font saillie de ce corps isolant (1 ), sont coudées dans des sens différents.

2. Réglette à douilles selon la revendication 1, caractérisée en ce que les dents (7, 9) vont jusqu'aux ouvertures par lesquelles les éléments (3) de contact sortent du corps isolant (1 ).

3. Réglette à douilles selon la revendication 1, caractérisée en ce que les dents (7,9) et les encoches (8, 10) présentent, du côté du bord (du corps), des languettes déformables (14) destinées à fixer les éléments (3) de contact à leurs emplacements de fixation (13).

4. Réglette à douilles selon la revendication 1, caractérisée en ce que, sur la face postérieure du corps isolant (1), les tronçons (5) de jonction des éléments (3) de contact sont séparés les uns des autres, dans l'intervalle compris entre les deux rangées de dents, par des nervures (15) formées dans cet intervalle.

5. Réglette à douilles selon la revendication 1, caractérisée en ce que les deux parties (4) de contact des éléments (3) de contact qui se trouvent dans une chambre (2) se touchent.

6. Réglette à douilles selon la revendication 1, caractérisée en ce que les deux parties (4) de contact des éléments (3) de contact qui se trouvent dans une chambre (2) sont séparées l'une de l'autre par des cloisons perpendiculaires (16) faisant saillie dans cette chambre.

7. Réglette à douilles selon l'une des revendications 1 à 6, caractérisée en ce que la partie (4) de contact de l'élément (3) de contact a une conformation en U.

8. Réglette à douilles selon la revendication 1, caractérisée en ce que les endroits (11, 12) de pliure obligée sont des étranglements du tronçon (5, 24) de jonction.

9. Réglette à douilles selon la revendication 1, caractérisée en ce que les dents (7, 9) présentent des tétons (17) formés pour le soutien des tronçons (24) de jonction des éléments (3) de contact.

10. Réglette à douilles selon la revendication 1, caractérisée en ce que les barrettes (6) de connexion passent alternativement sur les dents (7, 9) et dans les encoches (8, 10).

11. Réglette à douilles selon l'une des revendications 1 à 10, caractérisée en ce que tous les éléments (3) de contact sont composés de pièces découpées identiques, qui sont coudées différemment.
